# DEMANDE DE BREVET EUROPEEN

(11) **EP 1 237 136 A1**
(43) Date de publication de la demande: **04.09.2002**
(21) Numéro de dépôt: 01470004.1
(22) Date de dépôt: 05.03.2001
(51) Int. Cl.: G09F 3/00, B07C 3/18

(54) **Timbre postal à puce électronique**

(30) Priorité: 02.03.2001 FR
(71) Demandeur: Tan, Robert, 57400 Sarrebourg (FR)
(72) Inventeur: Tan, Robert, 57400 Sarrebourg (FR)

(57) **Abrégé**

Nouveau timbre postal à puce électronique,1*comprenant le sigle de la communauté Européenne,2*La puce électronique, 3*Représente les couleurs nationales du pays concerné et son nom,4*Représente le nom de la ville et son code postal,5*aaf-franchissement,le poids et la date,

Ce nouveau timbre postal devrait améliorer au maximum l'ensemble des tris postaux,Européens,nationales,départementales et cantonaux,voire même internationales,

En effet,le timbre à puce électronique comprend un certain nombre de compartiments,selon les besoins du client,et réalise le cycle du courrier au départ jusqu'à sa destination finale,

Pour le tri du courrier,un automatisme approprié fonctionnabt spécialement avec la puce électronique du timbre,tri les différents courriers suivant leurs destinations.

## Description

La présente invention concerne à réaliser un timbre postal à puce électronique à cinq compartiments se répartissant comme suit :
Compartiment 1 : représente les 12 étoiles de la communauté Européenne,
Compartiment 2 : la puce électronique,
Compartiment 3 : les couleurs nationales du pays concerné et son nom,
Compartiment 4 : le nom de la ville et son code postal,
Compartiment 5 : affranchissement, le poids et la date,

Le dessin annexé l'invention, il s'agit en effet de réaliser à l'aide ce nouveau timbre postal à puce électronique, une rationalisation maximum du tri postal,Européen,national, départemental et cantonal,voire même international,

## Revendications

1. Timbre postal à puce électronique permettant de rationnaliser les tris postaux au maximum au niveau Européen, et national(y compris les départementales et les cantonaux),
1*imprimé avec le sigle Européen, 2*la puce électronique, 3*représente les couleurs nationales du pays concerné et son nom, 4*le nom de la ville et son code postal, 5*affranchissement,le poids et la date,
Caractèrisé en ce qu'il présente à cinq compartiments.
